# EUROPÄISCHE PATENTSCHRIFT

(11) **EP 2 489 289 B1**
(45) Veröffentlichungstag und Bekanntmachung des Hinweises auf die Patenterteilung: **27.11.2013**
(21) Anmeldenummer: 12154936.4
(22) Anmeldetag: 10.02.2012
(51) Int. Cl.: A47F 5/08

(54) **Flexibles Präsentationssystem mit Trägerprofilschiene**
flexible show display with wall rail
système de présentation avec rail mural

(30) Priorität: 21.02.2011 DE 102011000846
(43) Veröffentlichungstag der Anmeldung: 22.08.2012
(73) Patentinhaber: JUVEMA AG, 8280 Kreuzlingen (CH)
(72) Erfinder: Kraiss, Hans, 72574 Bad Urach - Wittlingen (DE)
(74) Vertreter: Rüger, Barthelt & Abel

(56) Entgegenhaltungen:
- DE-A1- 10 306 002
- US-A- 4 817 538

## Beschreibung

Die vorliegende Erfindung betrifft ein Präsentationssystem mit einer länglichen Trägerprofilschiene, insbesondere zum Aufbau von Präsentationswänden in einem Präsentationsraum.

Ein derartiges Präsentationssystem mit Trägerprofilschiene ist bspw. aus der DE 103 06 002 A1 bekannt. Die Trägerprofilschiene weist eine Grundplatte, die zur Anbringung an einer Wand oder Unterkonstruktion eines Raumes dient, und einen ersten sowie einen zweiten Schenkel auf, die sich von der Grundplatte aus freitragend, senkrecht weg, im Abstand zueinander erstrecken. An ihren Außenseiten weisen die Schenkel Mittel, bspw. einen Anlagesteg und eine Federleiste, zur Aufnahme von Frontwandelementen, wie Holz- oder Pressspanplatten, Paneelen oder dgl., auf. Die Schenkel definieren zwischeneinander einen Aufnahmeschlitz, der über eine der Grundplatte gegenüberliegende Eintrittsöffnung zugänglich ist und der Aufnahme von Einsteckelementen, wie bspw. Trag- und Aufhängearmen, Gestellen, Böden, Körben und sonstigen Elementen zur Präsentation von Waren, dient.

Mit dem Präsentationssystem können gegenüber einer Rückwand vorversetzte, an dieser befestigte Präsentationswände nach individuellen Gestaltungswünschen für Verkaufsräume oder Stände auf Messen realisiert werden. Die Frontwandelemente lassen sich mit den Vorderkanten der Schenkel der Profilschiene bündig anbringen, so dass von vorne nur die Eintrittsöffnung des Aufnahmeschlitzes sichtbar bleibt, was ein ansprechendes Bild ergibt. In dem Aufnahmeschlitz können vielfältige Einsteckelemente schnell und beliebig positioniert werden.

Nachteilig wurde bei derartigen herkömmlichen Präsentationssystemen mit einer Trägerprofilleiste angesehen, dass aufgrund der Gestaltung der vorderen Endbereiche der Schenkel nur Frontwandelemente bestimmter Stärken verwendet werden konnten. Um dem Wunsch, auch dünnwandige plattenförmige Elemente, bspw. dünne Glasplatten, an der Profilschiene befestigen zu können, nachzukommen, schlägt die DE 103 06 002 A1 vor, ein Zusatzprofilelement an der Profilschiene zu befestigen, das zur Aufnahme eines derartigen dünnwandigen Plattenelementes eingerichtet ist.

Insbesondere ist das Zusatzprofilelement passend zu dem äußeren vorderen Bereich des Schenkels der Trägerprofilschiene gestaltet, um durch Aufstecken schnell und wieder lösbar die Federleiste umgreifend an der Trägerprofilschiene befestigt zu werden. Das Zusatzprofil kann eine Rastnase zum Einrasten in eine Rastnut an der Federleiste der Profilschiene für eine Formschlussverbindung haben, oder es können an zugehörigen Wirkflächen der Profilschiene und des Zusatzprofilelementes Riffelungen zur Erhöhung der Haftreibung vorgesehen sein.

DE 10 2009 003 509 A1 beschreibt eine Weiterbildung des vorerwähnten Präsentationssystems, die darauf abzielt, elektrische und gegebenenfalls netzwerkfähige Endgeräte mit zu integrieren. Hierzu weist das Präsentationssystem eine mehrteilige Strom- und/oder Datenleitungsverbindung für ein elektrisches Gerät auf, wobei ein erster Teil der Leitungsverbindung in dem Aufnahmeschlitz der Trägerprofilschiene angeordnet ist und sich in Längsrichtung über die Trägerprofilschiene erstreckt, während ein zweiter Teil der Leitungsverbindung an einem einem elektrischen Gerät zugeordneten Einsteckelement angeordnet ist. Ein Adaptermodul zur lösbaren leitenden Verbindung des ersten Leitungsteils mit zweiten Leitungsteil ermöglicht es, die Einsteckelemente bei der mechanischen Montage an der Trägerprofilschiene automatisch auch leitend mit dem Leitungssystem des Präsentationssystems zu verbinden. Die Einsteckelemente können einfach und variabel an verschiedenen Stellen in der Profilschiene eingehängt werden, wobei gleichzeitig der elektrische Anschluss hergestellt wird.

Obwohl sich die vorerwähnten Präsentationssysteme in der Praxis bewährt haben, ist der Aufbau größerer Präsentationswände wenig flexibel und schwer zu handhaben. Großflächige Frontwandelemente können äußerst sperrig und schwer sein und zu deren Anbringung an einer Trägerprofilschiene wenigstens zwei Personen erfordern. Der Aufwand zur Lagerung von Komponenten des Präsentationssystems, für deren Transport und Montage ist relativ hoch. Eine Umgestaltung einer Präsentationswand vor Ort, um ein anderes Erscheinungsbild zu schaffen, ist mit erheblichem Zeit- und Arbeitsaufwand verbunden. Es besteht deshalb weiterhin ein Wunsch danach, die Präsentationssysteme weiterzuentwickeln und zu verbessern, um deren Verwendung einfacher und flexibler zu machen.

Ausgehend hiervon ist es eine Aufgabe der Erfindung, ein Präsentationssystem mit einer Trägeprofilschiene zum Tragen von Frontwandelementen und zur Aufnahme von Einsteckelementen zu schaffen, das einfach aufgebaut, leicht zu handhaben und flexibel zu verwenden ist. Insbesondere sollte das Präsentationssystem eine einfache und schnelle Errichtung einer Präsentationswand nach individuellen Gestaltungs- und Ästhetikwünschen und eine ebenso schnelle und einfache Umgestaltung der Präsentationswand ermöglichen.

Diese Aufgaben werden durch das Präsentationssystem mit den Merkmalen des Anspruchs 1 gelöst.

Gemäß der Erfindung weist das insbesondere zum Aufbau von Präsentationswänden in einem Präsentationsraum vorgesehene Präsentationssystem eine längliche Trägerprofilschiene auf, die zum Haltern von Frontwandelementen vorgesehen ist und die eine Grundplatte zur Befestigung an einer Rückwand oder Unterkonstruktion eines Präsentationsraumes, einen ersten Schenkel, der von der Grundplatte freitragend vorragt, und einen zweiten Schenkel aufweist, der von der Grundplatte freitragend vorragt, im Abstand zu dem ersten Schenkel verläuft und mit diesem einen Aufnahmeschlitz zur Aufnahme von Einsteckelementen bildet, der zu einer der Grundplatte gegenüberliegenden Vorderseite hin nach außen offen ist. Die Schenkel können im Wesentlichen senkrecht von der Grundplatte weg ragen und an ihren freien Enden bündig zueinander abschließen. Die Trägerprofilschiene kann im Ganzen, gemeinsam mit den Schenkeln einstückig ausgebildet sein. Sie ist bevorzugterweise aus Aluminium im Strangpressverfahren hergestellt, wodurch bei hoher Stabilität der Trägerprofilschiene der Aufwand und die Kosten der Herstellung reduziert, Gewicht der Trägerprofilschiene verringert und die Handhabung erleichtert werden kann. Prinzipiell könnte die Trägerprofilschiene auch z.B. aus Stahl oder einem steifen Kunststoff ausgebildet sein.

Das erfindungsgemäße Präsentationssystem weist ferner wenigstens ein Frontwandelement zur Verbindung mit der Trägeprofilschiene auf. Das Frontwandelement kann ein festes Wandelement, wie z.B. eine Holz- oder Pressspanplatte, ein Paneel, eine Glasplatte oder dgl., sein. Erfindungsgemäß ist jedoch wenigstens ein Frontwandelement ein flexibles Frontwandelement, das eine dünnwandige, biegsame Bahn eines Materials, die eine Wandfläche definiert, und eine Randverstärkung aufweist, die entlang wenigstens eines Randes der Bahn wenigstens bereichsweise vorgesehen ist. Eine Sicherungseinrichtung ist zur form- und kraftschlüssigen Verbindung der Trägerprofilschiene mit der Randverstärkung des flexiblen Frontwandelementes eingerichtet.

Erfindungsgemäß kann also wenigstens ein Bereich einer Präsentationswand durch ein flexibles Wandelement in Form einer Bahn oder Plane aus einem elastisch verformbaren Material errichtet werden. Die Materialbahn oder -plane kann durch eine Textilienbahn, insbesondere eine Gewebebahn aus Baumwolle, Leinen oder dgl., oder durch eine Folie aus einem relativ hochreißfesten, abriebfesten und dimensionsstabilen Kunststoff, z.B. aus Polyester oder Nylon, oder auch als Stahl gebildet sein. Die Bahn kann Farbgestaltungen, Beschriftungen, Bildmotive, Fotos oder dgl. enthalten, die aufgemalt, aufgedruckt, durch Siebdruckverfahren oder in sonstiger Weise aufgebracht sein können. Somit sind weit vielfältige Gestaltungsformen von Präsentationswänden möglich, die mit relativ einfachen Mitteln und geringen Kosten realisiert werden können. Im Vergleich zu festen, starren Frontwandelementen aus Holz, Pressspan, Glas und dgl. weisen die erfindungsgemäßen flexiblen Wandelemente ein geringeres Gewicht auf, und sie lassen sich auch leichter handhaben. Die Materialbahnen können zusammengelegt oder zu Rollen zusammengerollt, jedenfalls platzsparend gelagert, aufwandsarm transportiert und aufgebaut werden. Auch zum Aufbau einer großflächigeren Präsentationswand reicht im Allgemeinen eine einzige Person aus. Mit der Sicherungseinrichtung kann ein flexibles Frontwandelement auch schnell von der Trägerprofilschiene gelöst und durch ein anderes, mit anderer Gestaltung ersetzt werden. Damit kann ein Präsentationsraum in kurzer Zeit und mühelos umgestaltet werden. Die Flexibilität ist gegenüber herkömmlichen Präsentationssystemen deutlich erhöht.

Die Randverstärkung des flexiblen Wandelementes kann aus einem von dem Bahnmaterial gesonderten, verschleißfesten Material ausgebildet sein, das insbesondere zur Erzielung einer stabilen Form- und Kraftschlussverbindung mit der Sicherungseinrichtung optimiert sein kann. Das Material der Randverstärkung kann vorteilhafterweise leicht elastisch, nachgiebig sein, um eine Übermaßpassung mit der Sicherungseinrichtung erzielen zu können. Alternativ kann die Randverstärkung Formgebungsmerkmale aufweisen, die mit entsprechenden Formgestaltungen an der Sicherungseinrichtung zusammenwirken, um den Form- und Kraftschluss zu verstärken. Jedenfalls erleichtert die Randverstärkung die Montage und Demontage des flexiblen Frontwandelementes.

Das erfindungsgemäße Präsentationssystem weist ferner wenigstens ein Einsteckelement zur Präsentation von Waren auf, das eingerichtet ist, um in dem Aufnahmeschlitz eingehängt zu werden. Es können Einsteckelemente unterschiedlicher Art, z.B. Haken- bzw. Tragarme, Regalböden, Körbe, etc., verwendet werden. Die Trägerprofilschiene und das Einsteckelement können zusammenwirkende Mittel aufweisen, die das Einsteckelement gegen versehentliches Herausfallen oder Aushängen aus dem Aufnahmeschlitz der Trägerprofilschiene sichern.

In einer vorteilhaften Ausführungsform weist wenigstens ein Einsteckelement eine elektrische oder elektronische Einrichtung auf oder ist mit einer derartigen verbunden, während die Trägerprofilschiene eine Leitungsanordnung trägt, die eine Strom- und/oder Datenübertragung zu dem Einsteckelement bzw. der elektrischen oder elektronischen Einrichtung ermöglicht.

Eine Leitungsanordnung zur Strom- und/oder Datenleitungsverbindung ist vorzugsweise in einer Innenfläche wenigstens eines der beiden Schenkel integriert. Bevorzugterweise ist sie in der Innenfläche des oberen Schenkels lösbar und formschlüssig befestigt.

In einer bevorzugten Ausführungsform weist die Trägerprofilschiene hierzu eine erste Aussparung, in der eine Hochvolt-Leitungsanordnung unterbringbar ist, und eine gesonderte zweite Aussparung auf, die vorzugsweise ebenfalls bspw. an dem oberen Schenkel angeordnet ist und in der eine Niedervolt-Leitungsanordnung unterbringbar ist, die auch zur Datenübertragung genutzt werden kann. Um eine hohe elektrische Sicherheit zu schaffen, Kurzschlüsse und Fehlkontaktierungen zu vermeiden, sind die Leitungsanordnungen im Einsatz gegenüber Abstütz- und Auflageflächen für Einsteckelemente an der Innenseite der Schenkel zurückversetzt. In anderen Worten ragen die die Leitungsanordnungen umgebenden Flächen weiter in den Aufnahmeschlitz vor als die Leiterbahnen. Ferner sind die Leiterbahnen vorzugsweise in einem Isoliergehäuse eingebettet, das ebenfalls weiter zu dem Aufnahmeschlitz vor ragt, um einen Berührungsschutz zu schaffen. Ferner sind die Weite und Tiefe des Aufnahmeschlitzes passend bemessen, um die Gefahr einer versehentlichen Berührung der Leiterbahnen zu minimieren.

Um eine flexible Bestückung der Trägerprofilschiene mit einer Hochvolt- und/oder Niedervolt-/Datenleitungsanordnung zu ermöglichen, weisen die Leitungsanordnungen vorzugsweise ein Isoliergehäuse mit den darin eingebetteten Leiterbahnen und mit wegragenden Fortsätzen auf, und die Aussparungen der Trägerprofilschiene sind jeweils in Form und Größe an das jeweilige Isoliergehäuse angepasst und mit zu den Fortsätzen komplementären Hinterschneidungen versehen, um das Isoliergehäuse lösbar aber unverlierbar zu haltern. Insbesondere sind die Fortsätze und die Hinterschneidungen derart passend zueinander gestaltet, dass die Leitungsanordnungen nur durch Einschieben und Herausschieben in Längsrichtung der Trägerprofilschiene in dieser befestigt oder von dieser gelöst werden können. Ein Herausnehmen durch den Aufnahmeschlitz ist nicht möglich.

In einer vorteilhaften Weiterbildung weist die Trägerprofilschiene Querstreben auf, die jeweils zwischen der Grundplatte und einem der Schenkel verlaufen, um bei geringem Materialeinsatz die Strukturfestigkeit der Trägerprofilschiene zu vergrößern. Die Querstreben können ferner einen als Anschlag dienenden Steg, der senkrecht zu der Grundplatte ausgerichtet ist, und zwei weitere zu diesem parallele Stege aufweisen, die zwischeneinander einen Befestigungsschlitz begrenzen. Die Querstreben und die Stege können einstückig mit der Trägerprofilschiene ausgebildet sein. Die Stege und der Befestigungsschlitz dienen der Anbringung von Querverbindungspaneelen oder dgl. zwischen zwei parallelen Profilschienen. Dies kann bspw. zur Vormontage einer Baueinheit mit zwei oder mehreren Profilschienen oder zur Stabilitätserhöhung der Präsentationswand im Einsatz genutzt werden.

Die erfindungsgemäße Sicherungseinrichtung zur form- und kraftschlüssigen lösbaren Verbindung der Trägerprofilschiene mit dem flexiblen Frontwandelement kann entweder unmittelbar an der Trägerprofilschiene oder an einem gesonderten Zusatzprofilschienenelement ausgebildet sein. Unabhängig davon weist die Sicherungseinrichtung gemäß einer vorteilhaften Ausgestaltung der Erfindung einen Sicherungsabschnitt auf, der zwei im Abstand zueinander verlaufende Leisten aufweist, die zwischeneinander eine Sicherungsnut zur Aufnahme der Randverstärkung des flexiblen Wandelementes bilden. Die Leisten können insbesondere im Wesentlichen parallel zueinander verlaufen, so dass die Sicherungsnut einen rechteckigen Querschnitt aufweist. Die Randverstärkung kann einen hierzu passenden, ebenfalls im Wesentlichen rechteckigen oder auch einen anderen, z.B. trapezförmigen Querschnitt aufweisen, der beim zunehmenden Einführen der Randverstärkung in die Sicherungsnut einen zunehmend verstärkten Kraftschluss ermöglicht.

In einer bevorzugten Ausführungsform ist die Weite der Sicherungsnut, gemessen zwischen den Leisten, zur Erzielung einer Presspassung mit der Randverstärkung geringfügig kleiner als die Dicke der Randverstärkung oder wenigstens eines Bereichs der Randverstärkung bemessen. Insbesondere bei einer etwas elastischen Randverstärkung kann die dadurch erzielte Presspassung ein Aushängen des flexiblen Wandelementes auch bei einer Zugbelastung der Materialbahn wirksam verhindern, während sich das Anbringen und Lösen des flexiblen Wandelementes in bzw. von der Sicherungsnut relativ einfach gestalten.

Die Gefahr eines versehentlichen Aushängens des flexiblen Frontwandelementes bei Zugbelastung kann ferner z.B. dadurch verringert werden, dass der Sicherungsabschnitt im mit der Trägerprofilschiene verbundenen Einsatzzustand derart ausgerichtet ist, dass die Sicherungsnut parallel zu dem Aufnahmeschlitz verläuft und ebenfalls zur Vorderseite der Trägerprofilschiene hin offen ist. Nach Befestigung des flexiblen Frontwandelementes ragt dann die Randverstärkung in die Sicherungsnut hinein in Richtung auf die Grundplatte vor, während die Materialbahn an der die Sicherungsnut begrenzenden Leiste um 90 Grad umgelenkt ist und senkrecht hierzu weggeführt ist. Zugkräfte werden folglich durch die verstärkt wirkende Formschlussverbindung zwischen der Randverstärkung und den Sicherungsnutwänden und durch die die Sicherungsnut begrenzende Leiste wirksam aufgenommen. Außerdem kann bei dieser Ausgestaltung, wenn der Sicherungsabschnitt unmittelbar an den Aufnahmeschlitz angrenzt, ein Erscheinungsbild geschaffen werden, bei dem die gesamte Trägerprofilleiste durch die Frontwandelemente im Wesentlichen verdeckt ist und nur die den Aufnahmeschlitz unmittelbar begrenzenden Stirnflächen sichtbar sind.

In einer alternativen Ausführungsform ist die Sicherungsnut im Einsatzzustand, betrachtet im Querschnitt, unter einem Winkel zu dem Aufnahmeschlitz ausgerichtet und quer zur Vorderseite der Trägerprofilschiene hin offen. Die Sicherungsnut kann bspw. senkrecht zu der Tiefenrichtung des Aufnahmeschlitzes ausgerichtet sein.

Wenn die Sicherungseinrichtung mit der Trägerprofilschiene integral, in einem Stück ausgebildet ist, ist sie vorzugsweise an einem freien Ende entweder des oberen Schenkels und/oder des unteren Schenkels angeformt. Sie kann an beiden Schenkeln vorgesehen sein, wenn allein flexible Frontwandelemente verwendet werden sollen.

In einer anderen Ausführungsform der Erfindung weist einer der Schenkel eine daran angeformte Sicherungseinrichtung für ein flexibles Frontwandelement auf, während der andere Schenkel zur Anbringung eines festen Frontwandelementes eingerichtet ist. Bspw. weist dieser Schenkel hierzu an seiner von dem Aufnahmeschlitz abgewandten Außenseite an seinem freien Ende einen Anlagesteg, gegen den eine Kante des Frontwandelementes angelegt werden kann, und eine Federleiste auf, die dann in eine Federnut des festen Frontwandelementes eingreift.

In einer besonders bevorzugten Ausführungsform ist die Sicherungseinrichtung an einer von der Trägerprofilschiene gesonderten ersten Zusatzprofilschiene ausgebildet. Das Präsentationssystem weist also eine durch die Trägerprofilschiene gebildete Grundprofilschiene und wenigstens eine erste Zusatzprofilschiene auf, die an der Grundprofilschiene befestigt werden kann und die Sicherungseinrichtung trägt. Die erste Zusatzprofilschiene kann einen Sicherungsabschnitt mit zwei zueinander parallelen Leisten und einer Sicherungsnut dazwischen sowie einen mit dem Sicherungsabschnitt einstückigen Verbindungsabschnitt zur formschlüssigen Verbindung der ersten Zusatzprofilschiene mit der Trägerprofilschiene enthalten.

Die erste Zusatzprofilschiene kann auch mehrteilig ausgebildet sein und wenigstens ein erstes Schienenelement mit einem Verbindungsabschnitt zur formschlüssigen Verbindung mit der Grund- bzw. Trägerprofilschiene und wenigstens ein gesondertes zweites Schienenelement aufweisen, das mit dem ersten Schienenelement form- und/oder reibschlüssig gekoppelt werden kann.

Darüber hinaus kann das Präsentationssystem ferner eine gesonderte zweite Zusatzprofilschiene aufweisen, die ebenfalls zur Befestigung an der Grundprofilschiene, aber zum Tragen von festen Frontwandelementen eingerichtet ist. Sie weist dann z.B. einen Halteabschnitt mit einem Anlagesteg zum Anlegen eines festen, starren Frontwandelementes und einer Federleiste, die senkrecht von dem Anlagesteg vorsteht, und einen Verbindungsabschnitt zur formschlüssigen Verbindung der zweiten Zusatzprofilschiene mit der Trägerprofilschiene auf.

Vorteilhafterweise können die Verbindungsabschnitte der ersten und zweiten Zusatzprofilschiene untereinander und die vorderen Endbereiche des ersten und zweiten Schenkels der Trägerprofilschiene untereinander im Wesentlichen identisch und die Verbindungsabschnitte zu den vorderen Endbereichen passend, komplementär ausgebildet sein, um je nach Gestaltungswünschen beliebig die erste oder die zweite Zusatzprofilschiene entweder am oberen und/oder am unteren Schenkel der Trägerprofilschiene befestigen zu können. Dies bietet vielfältige Optionen zur Anbringung fester und/oder flexibler Frontwandelemente. Die Trägerprofilschiene weist dann eine Verbindungseinrichtung zur formschlüssigen Verbindung mit dem Verbindungsabschnitt der ersten und der zweiten Zusatzprofilschiene auf, um diese lösbar, aber unverlierbar zu haltern.

In einer vorteilhaften Ausführungsform sind die Verbindungseinrichtung der Trägerprofilschiene und die Verbindungsabschnitte der Zusatzprofilschienen derart zueinander komplementär gestaltet, dass das Anbringen und Lösen der Zusatzprofilschienen an bzw. von der Trägerprofilschiene nur durch Ein- und Herausschieben in Längsrichtung der Trägerprofilschiene möglich ist. Die Zusatzprofilschienen lassen sich nicht quer zur Längsrichtung der Trägerprofilschiene auf diese aufstecken oder von dieser abheben. Ein versehentliches Aushängen oder Freikommen der Zusatzprofilschienen ist hier auch bei höheren Zugkräften, die durch eine Spannung oder Belastung der Bahn des flexiblen Frontwandelementes verursacht sein können, wirksam verhindert.

Zur Schaffung einer stabilen formschlüssigen Verbindung kann die Trägerprofilschiene in einer vorteilhaften Ausführungsform an der Außenseite eines jeden Schenkels, in der Nähe seines freien Endes, im Abstand zu diesem eine nach außen vorragende hakenförmige Verbindungsleiste tragen, während die Verbindungsabschnitte der ersten und zweiten Zusatzprofilschiene jeweils eine Verbindungsklaue, die eingerichtet ist, um die hakenförmige Verbindungsleiste spielarm zu umgreifen, und zusätzlich einen hakenförmigen Fortsatz tragen, der eingerichtet ist, um einen Anlagesteg des Schenkels an dessen freiem Ende zu untergreifen. Durch Umgreifung der Verbindungsleiste im Wesentlichen von allen Seiten aus und durch Untergreifung des Anlagestegs ist ein versehentliches Aushängen der Zusatzprofilschiene weitgehend ausgeschlossen.

Das Präsentationssystem kann ferner eine gesonderte dritte Zusatzprofilschiene zur Aufnahme dünnwandiger fester plattenförmiger Elemente, wie bspw. Platten aus Glas oder durchsichtigem Kunststoff, Flachbildschirme, etc. aufweisen. Die dritte Zusatzprofilschiene weist dann z.B. einen Aufnahmeabschnitt zur Aufnahme eines derartigen dünnen festen Plattenelementes und einen Verbindungsabschnitt auf, der eine Befestigung an der Trägerprofilschiene ermöglicht.

In einer besonders bevorzugten Ausführungsform ist die dritte Zusatzprofilschiene nicht zur unmittelbaren Befestigung an der Trägerprofilschiene, sondern zur Befestigung an der zweiten Trägerprofilschiene eingerichtet. Dadurch kann Material für die dritte Zusatzprofilschiene eingespart werden. Der Verbindungsabschnitt der dritten Zusatzprofilschiene weist folglich eine an die Außenkontur des vorderen Endbereichs der zweiten Zusatzprofilschiene angepasste Gestalt auf und ist eingerichtet, um an dem vorderen Endbereich unter Umgreifung der Federleiste wieder lösbar gesichert zu werden.

In einer Weiterbildung weisen miteinander in Eingriff kommenden Anlageflächen der Federleiste der zweiten Zusatzprofilschiene und der dritten Zusatzprofilschiene zueinander korrespondierende Riffelungen auf, die durch gegenseitigen Eingriff den Halt zwischen den Zusatzprofilschienen verstärken. Es können andere Mittel zur Erhöhung der Haftreibung oder für eine Formschlussverbindung zwischen den Zusatzprofilelementen auch an unterschiedlichen Flächen vorgesehen sein.

Der modulare Aufbau des erfindungsgemäßen Präsentationssystems mit der Grund- bzw. Trägerprofilschiene, gegebenenfalls mit Leitungsanordnungen zur Strom- und/oder Datenübertragung, mit den heranziehbaren ersten, zweiten und dritten Zusatzprofilschienen, mit unterschiedlichen dicken und dünnen festen Frontwandelementen, mit flexiblen Frontwandelementen mit Bahnen unterschiedlicher Gestaltungen und mit vielfältig Einsteckelementen, die auch elektrische oder elektronische Einrichtungen enthalten können, ermöglicht einen aufwandsarmen und schnellen Aufbau und Umbau von Präsentationswänden nach beliebigen individuellen Gestaltungs- und Ästhetikwünschen mit im Vergleich zu herkömmlichen Präsentationssystemen erhöhter Flexibilität. Dabei ist das erfindungsgemäße Präsentationssystem nicht auf die vorstehend erwähnte Anwendung zum Aufbau von Verkaufsräumen oder Messeständen beschränkt. Es lässt sich auch für Wohnzwecke, zum Einrichten von Küchen oder Bädern, zum Aufbau von Büros, zur Aufhängung von Kleinmöbeln und dgl. verwenden.

Weitere vorteilhafte Einzelheiten von Ausführungsformen der Erfindung ergeben sich aus Unteransprüchen, der Zeichnung sowie der zugehörigen Beschreibung. In der Zeichnung sind Ausführungsbeispiele des Gegenstandes der Erfindung dargestellt. Es zeigen:
Fig. 1 einen Präsentationsraum mit einem Präsentationssystem nach dem Stand der Technik;
Fig. 2 eine Perspektivansicht einer modularen Ausführungsform eines Präsentationssystems gemäß der vorliegenden Erfindung;
Fig. 3 eine Seitenansicht einer Trägerprofilschiene des Präsentationssystems nach Fig. 2, in einer vereinfachten Darstellung, in anderem Maßstab;
Fig. 4 eine Seitenansicht einer ersten Zusatzprofilschiene des Präsentationssystems nach Fig. 2, in vereinfachter Darstellung, in anderem Maßstab;
Fig. 5 eine Seitenansicht einer zweiten Zusatzprofilschiene des Präsentationssystems nach Fig. 2, in einer vereinfachten Darstellung, in einem Maßstab ähnlich wie in Fig. 4;
Fig. 6 eine Seitenansicht einer dritten Zusatzprofilschiene des Präsentationssystems nach Fig. 2, in vereinfachter Darstellung, in einem mit Fig. 4 vergleichbaren Maßstab;
Fig. 7a und 7b vereinfachte Darstellungen eines flexiblen Frontwandelementes zur Verwendung im Zusammenhang mit dem erfindungsgemäßen Präsentationssystem in vereinfachter Darstellung, in Draufsicht bzw. Seitenansicht;
Fig. 8a und 8b eine Seitenansicht des erfindungsgemäßen Präsentationssystems nach Fig. 2 bis 7 im Einsatz, in vereinfachter Darstellung;
Fig. 9a und 9b weitere Ausführungsformen eines erfindungsgemäßen Präsentationssystems auf der Basis einer integralen Trägerprofilschiene, in vereinfachter Darstellung; und
Fig. 10 eine noch weitere Ausführungsform eines erfindungsgemäßen Präsentationssystems, in stark vereinfachter Querschnittsdarstellung.

In den Figuren kennzeichnen gleiche Bezugszeichen, sofern nicht anders angegeben, gleiche Elemente.

In Fig. 1 ist ein Präsentationsraum 1, bspw. ein Verkaufsraum, ein Messestand oder dgl. veranschaulicht, in dem eine Rückwand 2 mit einer insgesamt mit 3 bezeichneten Frontwand verkleidet ist. Die Frontwand 3 ist aus mehreren Frontwandelementen 3a-3h aufgebaut, deren Anzahl, Ausgestaltung und Größe hier nur beispielhaft gewählt ist. Die Frontwandelemente 3a-3h sind von Trägerprofilschienen 4 gehalten, die hier im Wesentlichen waagrecht im Abstand zueinander an der Rückwand 2 montiert sind. Die Trägerprofilschienen 4 schließen mit den Frontwandelementen 3a-3h bündig ab, so dass lediglich waagrechte Aufnahmeschlitze 5 zwischen den Frontwandelementen 3a-3h freigelassen sind. In diesen Aufnahmeschlitzen 5 sind mehrere, insgesamt mit 7 bezeichnete Einsteckelemente eingehängt. Die Trägerprofilschienen 4 bilden zusammen mit den Einsteckelementen 7 eine Trägeranordnung 8 eines herkömmlichen Präsentationssystems.

Eine erste Ausführungsform einer Trägeranordnung 10 eines erfindungsgemäßen Präsentationssystems 11, das zum Aufbau von Präsentationswänden der in Fig. 1 veranschaulichten Art geeignet ist, ist in den Figuren 2 bis 6 dargestellt. Fig. 2 zeigt eine Perspektivansicht der erfindungsgemäßen Trägeranordnung 10 in einer modularen Bauweise, wie sie eine längliche Trägerprofilschiene 12, die als Grundprofilschiene dient, sowie eine erste und eine zweite Zusatzprofilschiene 13, 14 umfasst, die an der Trägerprofilschiene 12 lösbar gehaltert sind. Die einzelnen Profilschienen 12-14 sind isoliert in Seitenansicht, in anderen Maßstäben in den Figuren 3-5 dargestellt.

Die erfindungsgemäße Trägerprofilschiene 12 weist eine Grundplatte 16 sowie einen ersten, in der waagrechten Ausrichtung der Trägerprofilschiene, wie in den Figuren dargestellt, oberen Schenkel 17 und einen zweiten, unteren Schenkel 18 auf, die sich von der Grundplatte 16 freitragend im Wesentlichen senkrecht weg erstrecken. Die Trägerprofilschiene 12 ist hier einstückig und vorzugsweise kostengünstig im Strangpressverfahren aus Aluminium gefertigt. Die Grundplatte 16 ist mit ihrer Rückseite 19 zur Montage an einer Wand, bspw. der Rückwand bzw. Unterkonstruktion 2 (vgl. Fig. 1), eingerichtet. Hierzu ist die Montageplatte zu beiden Seiten der Schenkel 17, 18 hinaus verlängert, um bspw. an der Wand angeschraubt zu werden. Zwischen den beiden Schenkeln 17, 18 ist an der Vorderseite der Grundplatte 16 ein Aufnahmeschlitz 21 zur Aufnahme von Einsteckelementen, wie bspw. der in Fig. 1 dargestellten Einsteckelemente 7, festgelegt, der vorne über eine Eintrittsöffnung 22 zugänglich ist.

Die Schenkel 17, 18 sind an ihrer Außenseite identisch ausgebildet, so dass die Anordnung auch umgedreht werden kann und der erste Schenkel 17 dann den unteren sowie der zweite Schenkel 18 den oberen Schenkel darstellen würden. Außerdem kann die Trägerprofilschiene 12 auch in vertikaler Anordnung angebracht werden, ohne dass notwendigerweise auf eine spezielle Anordnung der Schenkel 17, 18 geachtet werden muss.

Die Schenkel 17, 18 sind zur Erhöhung der Festigkeit bzw. Stabilität mit der Grundplatte 16 über Querstreben 23 verbunden, die sich ausgehend von der Grundplatte 16 schräg nach unten bzw. oben zu der Außenseite, bis in die Nähe der vorderen Endbereiche 24, 26 der Schenkel 17 bzw. 18 erstrecken.

An den Querstreben 23 sind Befestigungseinrichtungen 27 angeformt, die es ermöglichen, Querverbindungselemente (vgl. Fig. 8b), wie Stützplatten oder -paneele, zur Verbindung mit anderen Trägerprofilschienen anzubringen. Jede Befestigungseinrichtung 27 weist hier drei Stege 28, 29 und 31 auf, die von der jeweiligen Querstrebe 23 in senkrechter Ausrichtung zu der Grundplatte 16 nach vorne vorragen. Die beiden Stege 28, 29 in der Nähe der Verbindungsstelle der Querstrebe 23 zu der Grundplatte 16 bilden zwischeneinander einen Befestigungsschlitz 32 zur Aufnahme einer das Querverbindungselement sichernden Schraube (vgl. Fig. 8b). Der Steg 31, der im mittleren Bereich der Querstrebe 23 angeordnet ist, dient als Anschlag für das Querverbindungselement.

In den vorderen Endbereichen 24, 26 der Schenkel 17, 18 sind Verbindungseinrichtungen 33 ausgebildet, die zur Anbringung der ersten und zweiten Zusatzprofilschiene 13, 14 an den Schenkeln 17, 18 eingerichtet sind (vgl. Fig. 2). Die Verbindungseinrichtung 33 weist hier eine Verbindungsleiste 34 auf, die in Form eines L-förmigen Hakens ausgebildet ist, der an der Außenseite jedes Schenkels 17, 18 senkrecht nach außen ragt. Die Verbindungsleisten 34 sind im Abstand zu den jeweiligen freien Enden 36 der Schenkel 17, 18 angeordnet, so dass zwischen der Verbindungsleiste 34 und dem freien Ende 36 ein vorderer Endsteg 37 verbleibt. In dem Endsteg 37 ist eine Ausnehmung 38 eingeformt, die nach innen zu dem Aufnahmeschlitz 21 hin und zur Vorderseite hin offen ist. Die Ausnehmung 38 gehört auch zu der Verbindungseinrichtung 33.

An der Innenseite sind der erste und der zweite Schenkel 17, 18 unterschiedlich ausgebildet. Wie aus den Figuren 2 und 3 ersichtlich, weist der obere Schenkel 17 im Anschluss an die Ausnehmung 38 eine schräge Eintrittsfläche 39 auf, die in eine innere Fläche 41 übergeht, die im waagrechten Einsatzzustand in etwa waagrecht verläuft. Im Anschluss an die innere Fläche 41 ist eine erste Aussparung 42 vorgesehen, die in der Innenseite des ersten Schenkel 17 vertieft ausgebildet ist und einen flachen, im Wesentlichen rechteckigen Querschnitt aufweist. An ihrem Grund weist die erste Aussparung 42 Hinterschneidungen 43 auf, die durch in Tiefenrichtung zu beiden Seiten verlaufende Einstiche gebildet sind. Die erste Aussparung 42 geht weiter in Tiefenrichtung über eine Zwischenfläche 44 in eine zweite Aussparung 46 über, die ebenfalls im Wesentlichen senkrecht in dem ersten Schenkel 17 vertieft ausgebildet ist und ebenfalls an ihrem Grund Hinterschneidungen 47 in Form von senkrecht zu der Grundplatte 16 ausgerichteten Einstichen aufweist. Die Tiefe der zweiten Aussparung 46 ist deutlich größer als die der ersten Aussparung 42.

Die zweite Aussparung 46 geht über eine vorversetzte Übergangsfläche 48 in den inneren Wandabschnitt 49 der Grundplatte 16 über.

Der zweite, in den Figuren untere Schenkel 18 weist in dem vorderen Endbereich 26 im Anschluss an die Ausnehmung 38 eine innere Auflagefläche 51 für Einsteckelemente 7 auf, die im Abstand und parallel zu der inneren Fläche 41 des oberen Schenkels 17, ebenfalls waagrecht verläuft. Die Auflagefläche 51 geht in Tiefenrichtung über eine Stufe 52 in eine hintere Innenfläche 53 über, die im Wesentlichen parallel zu der Auflagefläche 51, in Fig. 3 waagrecht bis zu dem inneren Wandabschnitt 49 der Grundplatte 16 verläuft. In etwa in der Mitte der Tiefenerstreckung der Innenfläche 53 ist eine im Querschnitt im Wesentlichen rechteckige Verriegelungsnut 54 ausgebildet, die längs der Trägerprofilschiene 12 verläuft.

Wie weiter aus den Figuren 2 und 3 ersichtlich, weist die erfindungsgemäße Trägerprofilschiene 12 vorteilhafterweise eine integrierte Leitungsanordnung zur Energieversorgung und Datenkommunikation auf. Insbesondere sind hier in der ersten und der zweiten Aussparung 42, 46 eine erste Leitungsanordnung 56 und eine zweite Leitungsanordnung 57 untergebracht, wobei die erste Leitungsanordnung 56 eine Niedervolt-Leitungsanordnung ist, die auch zur Datenkommunikation verwendet werden kann, während die zweite Leitungsanordnung 57 eine Hochvolt-Leitungsanordnung darstellt. Die Niedervolt-Leitungsanordnung 56 weist hier ein elektrisch isolierendes Gehäuse 58 auf, in dem elektrische Leiterbahnen 59a, 59b, 59c in entsprechenden voneinander getrennten Unterräumen eingebettet, derart angeordnet sind, dass sie vom Aufnahmeschlitz 21 aus zugänglich sind. Die Leiterbahnen 59a-c können z.B. in Form von dünnen Folien ausgebildet sein, die in dem Isoliergehäuse 58 eingeklebt sind. Das Isoliergehäuse 58 ist wiederum formschlüssig und lösbar in der ersten Aussparung 42 befestigt. Hierzu weist das Isoliergehäuse 58 Fortsätze 61 auf, die in entgegengesetzte Richtungen von dem Gehäuse 58 weg ragen und die zu den Hinterschneidungen 43 der ersten Aussparung 42 komplementär ausgebildet sind. Somit kann das mit den Leiterbahnen 59a-c ausgestattete Isoliergehäuse 58 von einem offenen Längsende der Trägerprofilschiene 12 aus in Längsrichtung in die erste Aussparung 42 eingeschoben werden, so dass die Fortsätze 61 in die Hinterschneidungen 43 einfinden und die erste Leitungsanordnung 56 auf diese Weise unverlierbar, formschlüssig in dem ersten Schenkel 17 gehaltert ist. Bei Nichtbedarf kann die erste Leitungsanordnung 56 in ähnlicher Weise aus der Trägerprofilschiene herausgeschoben und entfernt werden.

Die zweite oder Hochvolt-Leitungsanordnung 57 ist in ähnlicher Weise mit einem Isoliergehäuse 62 und darin eingebetteten, voneinander isolierten und von dem Aufnahmeschlitz 21 aus zugänglichen Leiterbahnen 63a, 63b ausgebildet. Zur lösbaren, formschlüssigen Anbringung der zweiten Leitungsanordnung an dem ersten Schenkel 17 weist das Isoliergehäuse 62 hier ebenfalls zur Seite hin vorragende Fortsätze 64 auf, die in die Hinterschneidungen 47 der zweiten Aussparung 46 eingeschoben werden. Bedarfsweise kann das Isoliergehäuse 62 auch mit nach innen vorragenden Beinen 66 Seitenwandabschnitte der zweiten Aussparung 46 umgreifen, um in Stellung gehalten zu werden. Jedenfalls lässt sich aber die zweite Leitungsanordnung 57 wie die erste Leitungsanordnung 56 in Längsrichtung der Profilschiene hinein- und herausschieben und kann bedarfsweise weggelassen oder entfernt werden, wenn sie nicht benötigt wird.

Um ein hohes Maß an elektrischer Sicherheit zu erzielen, sollte die Höhe der Eintrittsöffnung 22 zwischen den Flächen 41 und 51 vorzugsweise kleiner als die Dicke einer Hand einer erwachsenen Durchschnittsperson oder sogar eines Kindes gewählt werden. Sie kann weniger als 20mm, vorzugsweise weniger als 10mm, z.B. in etwa 7mm betragen. Auch die Tiefe des Aufnahmeschlitzes kann hinreichend groß sein, um die Gefahr einer versehentlichen Berührung der Leiterbahnen 59a-c bzw. 63a-b zu reduzieren. Die Leiterbahnen sind in den Schenkeln 17, 18 gegenüber den umliegenden Flächen 41, 44 und 53 zurückversetzt angeordnet, wobei die Leiterbahnen 63a, 63b der Hochvolt-Leitungsanordnung 57 weiter zurückversetzt sind als die der Niedervolt-Leitungsanordnung 56. Außerdem können durch den Versatz der Leitungsanordnungen 56, 57 in Tiefenrichtung ein Kurzschlussschutz erzielt und versehentliche Kontaktierungen mit falschen Leitungsanordnungen wirksam vermieden werden. Die Anordnung und elektrische Einrichtung ist für hohe Funkensicherheit ausgelegt.

Die soweit beschriebene Trägerprofilschiene 12 unterscheidet sich nicht wesentlich von herkömmlichen Trägerprofilschienen. Derartige Trägerprofilschienen sind aber, wie auch aus Fig. 1 hervorgeht, allein zur Aufnahme fester, starrer Frontwandelemente, wie z.B. Holz- oder Pressspanplatten, Paneelen oder dgl., eingerichtet. Die vorliegende Erfindung erweitert den Anwendungsbereich von Trägerprofilschienen, um auch Präsentationswände mit flexiblen Frontwandelementen aus Stoffen oder Folien aufbauen zu können. Gemäß der Erfindung ist hierzu zusätzlich eine Sicherungseinrichtung für flexible Frontwandelemente vorgesehen, die in der in Fig. 2 veranschaulichten Ausführungsform Teil der ersten Zusatzprofilschiene 13 ist, die in Fig. 2 an dem ersten, oberen Schenkel 17 angebracht ist. Die erste Zusatzprofilschiene 13 ist isoliert in Seitenansicht in Fig. 4 vereinfacht dargestellt.

Wie aus den Figuren 2 und 4 hervorgeht, weist die erste Zusatzprofilschiene 13 einen ersten Abschnitt 67, der der Verbindung der Zusatzprofilschiene 13 mit der Trägerprofilschiene 12 dient, und einen zweiten Abschnitt 68 auf, der die Sicherungseinrichtung 69 zur form- und kraftflüssigen lösbaren Verbindung eines flexiblen Frontwandelementes mit der Trägerprofilschiene 12 bildet. Der Verbindungsabschnitt 67 weist einen Grundsteg 71, der zur Auflage auf dem Endsteg 37 der Schenkel 17, 18 vorgesehen ist, eine Verbindungsklaue 72, die zur einen Seite von dem Grundsteg 71 weg ragt, und einen hakenförmigen Fortsatz 73 auf, der zur anderen Seite von dem Grundsteg 71 weg ragt. Die Verbindungsklaue 72 folgt in Form dem Umriss eines Rechtecks, wobei sie eine im Querschnitt L-förmige Öffnung 74 frei lässt, deren Form und Größe an den Querschnitt der hakenförmigen Verbindungsleiste 34 angepasst ist. Im montierten Zustand, wie er in Fig. 3 dargestellt ist, ist die Verbindungsleiste 34 in der Öffnung 74 spielarm aufgenommen, wobei die Verbindungsklaue 72 die Verbindungsleiste 34 im Wesentlichen von allen Seiten umgreift. Außerdem untergreift der hakenförmige Fortsatz 73 den ersten Schenkel 17 an dem freien Ende 36, indem er in die Ausnehmung 38 des Endstücks 37 eingreift.

Der Verbindungsabschnitt 67 der ersten Zusatzprofilschiene und die Verbindungseinrichtung 33 der Schenkel 17, 18 sind derart passend zueinander gestaltet, dass die erste Zusatzprofilschiene 13 nur durch Aufschiebung von einem Ende der Trägerprofilschiene 12 aus in Längsrichtung derselben an dieser angebracht und wieder von dieser gelöst werden kann. Durch den großflächigen Kontakt und guten Formschluss ist eine stabile Verbindung geschaffen, die jedenfalls ein versehentliches Aushängen der ersten Zusatzprofilschiene 13 von der Trägerprofilschiene 12 verhindert.

Der zweite oder Sicherungsabschnitt 68, der die Sicherungseinrichtung 69 bildet, weist in der vorliegenden Ausführungsform zwei parallel und im Abstand zueinander verlaufende Leisten 76, 77 auf, die von dem Grundsteg 71 und dem hakenförmigen Fortsatz 73 aus in die entgegengesetzte Richtung zu der Verbindungsklaue 72 vorragen. In der in Fig. 2 dargestellten, mit der Trägerprofilschiene verbundenen Einsatzstellung ragen die Leisten 76, 77 nach vorne, im Wesentlichen senkrecht zu der Grundplatte 16 vor. Die Leisten 76, 77 bilden zwischeneinander eine Sicherungsnut 78, die hier einen beispielhaften rechteckigen Querschnitt aufweist und der Sicherung eines flexiblen Frontwantelementes 79 dient, wie es nachstehend im Zusammenhang mit den Figuren 7a und 7b erläutert ist.

Fig. 7a zeigt eine vereinfachte Darstellung eines flexiblen Frontwandelementes 79 in Draufsicht, während Fig. 7b das Frontwandelement 79 in Seitenansicht zeigt. Das flexible Frontwandelement 79 weist eine Bahn 81 aus einem elastisch verformbaren Material, die in wenigstens einem Bereich wenigstens eines Randes, hier an zwei gegenüberliegenden Rändern 82, 83 der Bahn 81 Randverstärkungen 84 trägt, die nach Art einer Leiste entlang des jeweiligen Randes 82 ,83 verlaufen und diesen versteifen. Die Bahn kann eine Textilienbahn aus einem Gewebe, Gewirk oder dgl. aus Baumwolle, Leinen, etc. sein. Die Bahn kann ferner eine Folie aus einem relativ strapazierfähigen und dimensionsstabilen Kunststoff oder auch aus Stahl sein. Durch Aufbringung von Bildmotiven auf eine Vorderseite 86 der Bahn 81 kann jedes flexible Frontwandelement 79 nach eigenen Vorstellungen beliebig gestaltet werden.

Die Randverstärkung 84 ragt nach Art eines Wulstes von der Rückseite 87 der Bahn 81 vor. Die Randverstärkung 84 weist hier einen rechteckigen Querschnitt auf, der verständlicherweise beliebig, z.B. auch trapezförmig sein könnte, jedenfalls in Form und Größe passend zu der Sicherungsnut 78 ausgelegt ist. Die Dicke der Randverstärkung 84 ist vorzugsweise etwas größer als die Weite der Sicherungsnut 78, um unter leichter Presspassung zwischen den Leisten 76, 77 eingeklemmt werden zu können. Die Randverstärkung 84 kann aus einem etwas elastischen Material, wie bspw. Gummi oder einem Kunststoff, hergestellt und an der Bahn 81 durch geeignete Mittel, bspw. durch Anschweißen oder Annähen, befestigt sein.

Es ist verständlich, dass die erste Zusatzprofilschiene 13 wahlweise entweder an dem ersten Schenkel 17 oder an dem zweiten Schenkel 18 oder an beiden Schenkeln vorgesehen sein kann. Im letzteren Fall können die Präsentationswandbereiche zu beiden Seiten des Aufnahmeschlitzes mit flexiblen Frontwandelementen 79 aufgebaut werden. Es ist aber auch möglich, feste, starre Frontwandelemente mit flexiblen Frontwandelementen zu kombinieren. Hierzu weist das erfindungsgemäße Präsentationssystem 11 in einer bevorzugten Ausführungsform ferner eine ebenfalls aus Fig. 2 ersichtliche zweite Zusatzprofilschiene auf, die isoliert in Seitenansicht in Fig. 5 dargestellt ist.

Die zweite Zusatzprofilschiene 14 weist einen Verbindungsabschnitt 88 zur Befestigung an einem der Schenkel 17, 18 und einen Halteabschnitt 89 auf, der zur Aufnahme von festen Frontwandelementen eingerichtet ist. Der Verbindungsabschnitt 88 ist mit dem Verbindungsabschnitt 67 der ersten Zusatzprofilschiene 13 im Wesentlichen identisch ausgebildet und weist ebenfalls einen Grundsteg 71' zur Auflage auf dem Endsteg 37, eine Verbindungsklaue 72' mit einer L-förmigen Öffnung 74' zur Aufnahme der hakenförmigen Verbindungsleiste 34, so dass die Verbindungsklaue 72' die Verbindungsleiste 34 spielarm und im Wesentlichen von allen Seiten umgreift, und einen hakenförmigen Fortsatz 73' auf, der von dem Grundsteg 71' weg ragt und dazu vorgesehen ist, unter Umgreifung des freien Endes 36 eines der Schenkel 17, 18 in der Ausnehmung 38 des Endstegs 37 aufgenommen zu werden. Somit ermöglicht der Verbindungsabschnitt 88 wie der Verbindungsabschnitt 67 eine spielarme formschlüssige Verbindung der zweiten Zusatzprofilschiene 14 mit der Trägerprofilschiene 12 für einen lösbaren, aber unverlierbaren Halt, in einer derartigen Weise, dass die zweite Zusatzprofilschiene 14 nur in Längsrichtung der Trägerprofilschiene 12 ein- und herausgeschoben werden kann, ansonsten aber ein Aushängen wirksam verhindert ist.

Der Halteabschnitt 89 weist einen von dem hakenförmigen Fortsatz 73' weg ragenden, im Einsatzzustand nach Fig. 2 und 5 sich z.B. waagrecht nach vorne erstreckenden Anlagesteg 91 mit einer Vorderkante 92 und eine im Wesentlichen senkrecht nach oben vorstehende Federleiste 93 auf. Die Federleiste 93 dient dazu, bei Montage in eine an der Unterkante eines festen Frontwandelementes vorgesehene Federnut einzugreifen, wie dies z.B. in Fig. 8a veranschaulicht ist, wobei sich das feste Frontwandelement zusätzlich an dem Anlagesteg 91 und dem Grundsteg 71 abstützt.

Wie aus Fig. 5 ersichtlich, ist die der Verbindungsklaue 72' zugewandte Seite der Federleiste 93 mit einer Riffelung 94 versehen, die dazu dient, die Oberflächenreibung zu erhöhen und bspw. durch ungleichmäßiges Aufrauen der entsprechenden Seite, durch Einformen von Rillen oder Ausbilden mehr oder weniger gleichmäßig verteilter Zacken geschaffen werden kann.

Der Halteabschnitt 89 mit der Riffelung 94 an der Federleiste 93 ist gut zur Anbringung einer dritten Zusatzprofilschiene 96 geeignet, die bei dem erfindungsgemäßen Präsentationssystem 11 optional vorgesehen werden kann, um auch dünnere Plattenelemente, z.B. Glasplatten, mit den dickeren festen bzw. flexiblen Frontwandelementen bündig zu befestigen. Eine entsprechende dritte Zusatzprofilschiene 96, die dies ermöglicht, ist in schematisierter Weise in Fig. 6 dargestellt. Die dritte Zusatzprofilschiene 96 ist wie die Profilschienen 12, 13, 14 ebenfalls vorzugsweise aus Aluminium gefertigt, und längs durchgehend sowie quer mehrfach derart abgewinkelt, dass ein Aufnahmeabschnitt 97 zur Aufnahme bspw. einer Glasplatte und ein Fixierabschnitt 98, der eine sichere Befestigung der dritten Zusatzprofilschiene 96 an der zweiten Zusatzprofilschiene 14 ermöglicht, gebildet sind.

Der Aufnahmeabschnitt 97 ist zwischen einer in Fig. 5 senkrechten Mittelleiste 99 und einer hierzu parallelen vorderen Blendleiste 101 festgelegt, die über einen Quersteg 102 mit einem Ende der Mittelleiste 99 verbunden ist. Auf diese Weise ist zwischen der Blendleiste 101 und der Mittelleiste 99 eine Aufnahmeöffnung 103 gebildet, deren Weite ungefähr der Breite der darin zu sichernden Glasplatte oder dgl. entspricht.

Der Fixierabschnitt 98 weist eine U-Form auf, die durch die Mittelleiste 99, einen sich in Fig. 6 vom oberen Ende der Mittelleiste 99 weg erstreckenden Quersteg 104 und eine von dem Quersteg 104 zu der Mittelleiste 99 parallelen, nach unten ragende Endleiste 107 gebildet ist. Die Endleiste 107, die Mittelleiste 99 und der Quersteg 104 definieren eine Fixieröffnung 108, die an die Breite der Federleiste 93 der zweiten Zusatzprofilschiene 14 angepasst ist. An der der Fixieröffnung 108 zugewandten Seite der Endleiste 107 ist eine Riffelung 109 nach Art der Riffelung 94 ausgebildet, die zur Wirkverbindung mit dieser vorgesehen ist.

Das insoweit beschriebene Präsentationssystem 11 gemäß der vorliegenden Erfindung kann, wie oben erwähnt, zum Aufbau von Präsentationswänden bspw. zur Präsentation von Waren in Verkaufsräumen oder auf Messeständen verwendet werden. Dabei ermöglicht das erfindungsgemäße Präsentationssystem 11 den flexiblen Aufbau von Präsentationswänden mit dicken oder dünnen festen Fronwandelementen wie auch mit flexiblen Frontwandelementen, wie sie bspw. in Fig. 7a und 7b dargestellt ist. Die flexible Verwendung des erfindungsgemäßen Präsentationssystems soll anhand von Fig. 8a und Fig. 8a erläutert werden.

Fig. 8a zeigt eine mögliche Verwendung des erfindungsgemäßen Präsentationssystems, bei der ein flexibles Frontwandelement 97 über die erste Zusatzprofilschiene 13 an dem oberen Schenkel 17 der Trägerprofilschiene 12 angebracht ist, während ein festes Frontwandelement 111 über die zweite Zusatzprofilschiene 14 an dem unteren Schenkel 18 der Trägerprofilschiene 12 angebracht ist. Die Zusatzprofilschienen 13, 14 sind in der vorstehend erwähnten Weise durch Einschieben von einer Seite entlang der Längserstreckung der Trägerprofilschiene 2 an dieser angebracht worden. Sie können in umgekehrter Weise jederzeit wieder entfernt und durch eine andere Zusatzprofilschiene ersetzt werden. Die Verbindungsabschnitte 67, 88 der Zusatzprofilschienen 13, 14 sorgen für eine spielarme, formschlüssige, stabile Verbindung mit der Trägerprofilschiene 12 und somit für einen sicheren Halt der Frontwandelemente 79, 111.

Die Randverstärkung 84 kann leicht und schnell in die Sicherungsnut 78 eingeführt werden, um das flexible Frontwandelement 79 anzubringen. Die Anbringung ist durch die geringfügige Elastizität der Randverstärkung 84 auch bei einer günstigen Übermaßpassung zwischen der Randverstärkung 84 und der Sicherungsnut 78 erleichtert. Vorteilhafterweise ragt die Randverstärkung 84 hier waagrecht in Richtung auf die Grundplatte 16 in die Sicherungsnut 78 hinein, während die Bahn 81 um die Leiste 76 umgelenkt ist und sich im Wesentlichen vertikal nach oben erstreckt. Auf diese Weise werden auch größere Zugbelastungen, die auf die Bahn 81 einwirken, durch die somit gebildete Kraft- und Formschlussverbindung, insbesondere die Leisten 76, 77 sicher aufgenommen.

Das flexible Frontwandelement 79 kann auch schnell wieder entfernt und bspw. durch ein anderes flexibles Frontwandelement mit einer anders gestalteten Bahn ersetzt werden, indem die Randverstärkung leicht von Hand aus der Sicherungsnut 78 nach vorne, von der Trägerprofilschiene 12 und der ersten Zusatzprofilschiene 13 weggezogen wird. Das feste Frontwandelement 111 kann an dem unteren Schenkel 18 angebracht werden, indem seine in Fig. 8a obere Kante 112 gegen den Anlagesteg 91 der zweiten Zusatzprofilschiene 14 angelegt wird und deren Federleiste 93 in die in der Kante 112 vorgesehene Federnut 113 einfindet.

Es sollte klar sein, dass die Anordnung des festen Frontwandelementes 111 mit der zweiten Zusatzprofilschiene 14 an dem unteren Schenkel 18 leicht durch eine erste Zusatzprofilschiene 13 mit einem flexiblen Frontwandelement 79 ersetzt werden könnte.

Wie ferner aus Fig. 8a hervorgeht, ist in dem Aufnahmeschlitz 21 der Trägerprofilschiene 12 ein Einsteckelement 7' eingesetzt, das eine hier nicht dargestellte elektrische oder elektronische Einrichtung aufweisen kann, die eine Niedervolt-Spannungsversorgung erfordert. Die Trägerprofilschiene 12 weist hierzu die erste Leitungsanordnung 56 auf, die in der ersten Aussparung 42 des oberen Schenkels 17 ebenfalls durch Einschieben in Längsrichtung der Trägerprofilschiene 12 eingebracht worden ist. Das Einsteckelement 7' weist an seinem in den Aufnahmeschlitz 21 hineinragenden Befestigungsabschnitt 114 Anschlussmittel 116 mit bspw. federnden Kontakten auf, die beim Einhängen des Einsteckelementes 7' automatisch eine elektrische Verbindung zu den Leiterbahnen 59a-c herstellen.

Im Übrigen liegt der Befestigungsabschnitt 114 des Einsteckelementes 7 an der inneren Fläche 41 und einem Abschnitt der Innenfläche der zweiten Zusatzprofilschiene 14 flächig auf und ist durch eine Eingriffsverbindung eines Vorsprungs 117 an dem Befestigungsabschnitt 114 mit der Stufe 52 an der Innenfläche des unteren Schenkels 18 gegen versehentliches Herausfallen oder Herausziehen gesichert.

In Fig. 8a ist auch eine zweite oder Hochvolt-Leitungsanordnung 57 in der zweiten Aussparung 46 untergebracht, die hier aber auch weggelassen sein könnte und nur vorzusehen ist, wenn auch eine Hochvolt-Spannungsversorgung erforderlich ist. Vorteilhafterweise ermöglicht die Modulbauweise gemäß der Erfindung vielfältige Konfektionierungen des erfindungsgemäßen Präsentationssystems 11 je nach Wunsch und Bedarf.

Die in Fig. 8b veranschaulichte Verwendungsweise unterscheidet sich von derjenigen nach Fig. 8a zum einen darin, dass ein Einsteckelement 7" mit einem (nicht veranschaulichten) Verbraucher, der eine Hochvolt-Spannungsversorgung erfordert, verwendet wird, und andererseits dadurch, dass anstelle eines festen Frontwandelementes 111 eine dünne Platte, bspw. eine Glasplatte 118 für die Präsentationswand verwendet wird. Die Glasplatte 118 ist über die dritte Zusatzprofilschiene 96 an der Trägerprofilschiene 12 angebracht und in der Aufnahmeöffnung 103 von dieser aufgenommen. Die dritte Zusatzprofilschiene 96 ist wiederum an der zweiten Zusatzprofilschiene 14 derart angebracht, dass der Quersteg 104 an dem Anlagesteg 91 anliegt und die Blendleiste 101 die Vorderkante 92 umfasst, während die Federleiste 93 der zweiten Zusatzprofilschiene 14 im Klemmsitz in der Fixieröffnung 108 der dritten Zusatzprofilschiene 96 aufgenommen ist. Die Riffelungen 94, 109 an miteinander in Eingriff stehenden Flächen der Zusatzprofilschienen 14 und 96 sorgen für eine hohe Haftreibung und einen sicheren Halt der dritten Zusatzprofilschiene 96 an der zweiten Zusatzprofilschiene 14.

Das Einsteckelement 7" weist an seinem Befestigungsabschnitt 114" Anschlussmittel 116" auf, die in die zweite Leitungsanordnung 57 eingreifen, um eine leitende Verbindung mit den Leiterbahnen 63a, 63b zu schaffen. Zur Erhöhung der Sicherheit an der Hochspannungs-Leitungsanordnung 57 kann eine Drehkontaktierungseinrichtung in der Weise vorgesehen sein, dass die Herstellung der leitenden Verbindung erst nach dem vollständigen Einführen des Einsteckelementes 7" in den Aufnahmeschlitz 21 durch Verdrehung der Drehkontaktierungseinrichtung hergestellt werden kann. Außerdem kann das Einsteckelement 7" durch eine Drehverriegelung in seiner Einsatzstellung festgesetzt werden, indem es gleichzeitig mit der Kontaktherstellung bspw. durch einen in die Verriegelungsnut 54 eingreifenden Verriegelungsnocken 119 zusätzlich an dem unteren Schenkel 18 verriegelt wird.

Darüber hinaus zeigt Fig. 8b ein plattenförmiges Querverbindungselement 121, das wahlweise dazu verwendet werden kann, zwei Trägerprofilschienen zusätzlich miteinander zu verbinden, um die Konstruktion weiter zu stabilisieren. Das Querverbindungselement 121 kann mit seiner Kante an den Steg 31 der Befestigungseinrichtung 27 eines der Schenkel 17, 18 angelegt und mittels einer selbstschneidenden Schraube 122, die in den Befestigungsschlitz 32 eingeschraubt wird, befestigt werden.

Im Rahmen der Erfindung sind zahlreiche Modifikationen möglich. So kann zum Beispiel die Trägerprofilschiene 12 unterschiedliche Formen einnehmen, sofern ihr vorderer Endbereich zur kraftschlüssigen oder vorzugsweise form- und kraftschlüssigen Befestigung einer ersten und zweiten Zusatzprofilschiene 13, 14, eingerichtet ist. Diese können ebenfalls unterschiedliche Formen mit zu der Trägerprofilschiene 12 passendem Verbindungsabschnitt 67, 68 einnehmen. Die in den Figuren dargestellten Ausführungsformen haben jedoch einen besonders einfachen, materialsparenden Aufbau. Die dritte Zusatzprofilschiene 96 könnte ebenfalls zur unmittelbaren Anbringung an der Trägerprofilschiene 12 eingerichtet sein.

Das flexible Frontwandelement 79 kann an einem oder mehreren Rändern eine Randverstärkung 84 aufweisen. Es könnte auch nach Art eines Rollos ausgebildet sein, so dass ein bspw. der Randverstärkung 84 gegenüberliegender Rand mit einer Welle verbunden und auf diese aufwickelbar ist. Die Randverstärkung 84 und die Sicherungsnut 78 können unterschiedliche, zueinander passende Querschnittsformen aufweisen. Die Sicherungsnut 78 könnte in Eingriffsstellung auch unter einem Winkel zu der Tiefenrichtung, bspw. senkrecht hierzu ausgerichtet sein. Es sind auch gänzlich andere Ausführungsformen von Sicherungseinrichtungen, die eine lösbare Form- und Kraftschlussverbindung ermöglichen, einschließlich einer Sicherungseinrichtung nach Art eines Klettverschlusses, möglich. Die hier beschriebene Ausführung in Form der ersten Zusatzprofilschiene 13 wird aber bevorzugt, weil sie gemeinsam mit den weiteren Profilschienen 12, 14 und 96 ein modulares Präsentationssystem 11 ergibt, das besonders einfach aufgebaut, vielseitig, flexibel verwendbar und leicht zu handhaben ist. Vorteilhafterweise müssen sie zweite, dritte und gegebenenfalls vierte Zusatzprofilschiene 13, 14, 96 nur dort vorgesehen zu werden, wo tatsächlich ein Aufnahmeschlitz 21 zur Aufnahme von Einsteckelementen 7 benötigt wird.

Es ist auch möglich, die Trägerprofilschiene 12 und die Zusatzprofilschienen 13, 14, 96 auch in senkrechter Anordnung zu verwenden. Die Trägerprofilschiene 12 weist dann in ihrem Wandabschnitt 79 bspw. (hier nicht näher veranschaulichte) Einhängeschlitze oder -löcher auf, in die an dem Befestigungsabschnitt 114 der Einsteckelemente 7 vorgesehene (nicht veranschaulichte) Haken eingreifen können, um darin gehaltert zu werden. Für die Längsenden der Profilschienen 12, 13, 14 und 96 sind vorzugsweise geeignete Endabdeckungen vorgesehen.

Weitere Modifikationen der Erfindung sind in Fig. 9a, 9b und 10 veranschaulicht. Soweit Übereinstimmung in Bau und/oder Funktion besteht, wird unter Verwendung gleicher Bezugszeichen auf die vorstehende Beschreibung verwiesen.

Die in Fig. 9a dargestellte Ausführungsform unterscheidet sich von derjenigen nach Fig. 2 bis 8 insbesondere dadurch, dass die Sicherungseinrichtung 69 hier nicht durch eine gesonderte Zusatzprofilschiene gebildet, sondern direkt an dem vorderen Ende der Trägerprofilschiene 12 in Form des Sicherungsabschnitts 68 angeformt ist. Der Sicherungsabschnitt 68 weist wiederum eine erste und eine zweite Leiste 76, 77 auf, die hier in der bevorzugten Ausführungsform parallel, im Abstand zueinander verlaufen und zwischeneinander die im Wesentlichen rechteckige Sicherungsnut 78 zur form- und kraftschlüssigen Aufnahme der Randverstärkung 84 eines flexiblen Frontwandelementes 79 definieren. Die Sicherungsnut 78 ist hier zur Vorderseite hin offen, und die Leiste 77 bildet auch den Endsteg 37 der Trägerprofilschiene 12, der die Eintrittsöffnung 22 begrenzt. Der Sicherungsabschnitt 68 mit der Sicherungsnut 78 könnte auch anders ausgerichtet und angeordnet sein.

In der Ausführungsform nach Fig. 9a sind die vorderen Endabschnitte des ersten und des zweiten Schenkels 17, 18 identisch oder in Bezug auf eine Mittelebene der Profilschiene symmetrisch ausgebildet. Das heißt, sowohl der erste als auch der zweite Schenkel 17, 18 tragen an ihrem vorderen Endabschnitt die Sicherungseinrichtung 69. Diese Ausführungsform eignet sich, wenn nur flexible Frontwandelemente 79 an der Trägerprofilschiene 12 befestigt werden sollen.

Die in Fig. 9b dargestellte Ausführungsform unterscheidet sich von der in Fig. 9a dargestellten dadurch, dass an dem vorderen Endabschnitt des zweiten, unteren Schenkels 18 hier ein Halteabschnitt 89 zur Aufnahme eines festen Frontwandelementes, wie bspw. des Frontwandelementes 111 (vgl. Fig. 8a), einstückig angeformt ist. Der Halteabschnitt 89 stimmt mit dem Halteabschnitt 89 der Ausführungsform nach Fig. 2 bis 8 überein, so dass, um Wiederholungen zu vermeiden, auf die dortige Beschreibung verwiesen wird. Es reicht zu erwähnen, dass der Halteabschnitt 89 in Fig. 9b ebenfalls einen Anlagesteg 91, der gemeinsam mit der Leiste 77 des an dem ersten Schenkel 17 einstückig angeformten Sicherungsabschnitts 68 die Eintrittsöffnung 22 definiert, und eine Federleiste 93 zum Eingriff in eine Federnut 113 eines festen Frontwandelementes 111 mit einer Riffelung 94 oder alternativ mit einer Formgestaltung zur Sicherung eines Zusatzprofilelementes nach Art der dritten Zusatzprofilschiene 96 aufweist. Somit kann bei der in Fig. 9b dargestellten Ausführungsform der Trägerprofilschiene 12 ein flexibles Frontwandelement 79 an dem ersten, oberen Schenkel 17 und ein festes Frontwandelement 111 an dem zweiten, unteren Schenkel 18 gesichert werden. Selbstverständlich kann die Anordnung auch vertauscht werden, so dass der obere Schenkel 17 den Halteabschnitt 89 und der untere Schenkel 18 den Sicherungsabschnitt 68 aufweist. Mit nur drei geringfügig unterschiedlichen Trägerprofilschienen gemäß den Figuren 9a und 9b kann wiederum eine weite Vielfalt von Ausgestaltungen von Präsentationswänden schnell, einfach, flexibel realisiert werden.

In Fig. 10 ist in einer stark vereinfachten Prinzipdarstellung eine weitere Ausführungsform eines erfindungsgemäßen Präsentationssystems 11 veranschaulicht, das ähnlich wie das in den Fig. 2-8 dargestellte System einen modularen Profilschienenaufbau aufweist. Das Präsentationssystem 11 weist eine als Grundschiene dienende Trägerprofilschiene 12, die hier lediglich zu Beispielszwecken wesentlich einfacher, frei von Leitungsanordnungen konstruiert ist, aber auch ähnlich der Profischiene 12 nach Fig. 2-8 gestaltet sein könnte. Jedenfalls weist sie einen ersten, in Fig. 10 oberen Schenkel 17 und einen zweien, unteren Schenkel 18 auf, die zumindest in ihrem vorderen Endbereich bezüglich einer horizontalen Ebene spiegelsymmetrisch zueinander ausgebildet sind. Die Schenkel 17, 18 tragen an ihren voneinander abgewandten Außenseiten hakenförmige Verbindungsleisten 34, die zur Anbringung von Zusatzprofilschienen dienen und mit den freien Schenkelenden 36 relativ schmale Endstege 37 definieren.

Das Präsentationssystem 11 nach Fig. 10 weist ferner eine erste Zusatzprofilschiene 13 zur Anbringung flexibler Frontwandelemente 79 auf, die hier zweiteilig mit einem ersten Schienenelement 13a und einem gesonderten zweiten Schienenelement 13b ausgebildet ist. Das erste Schienenelement 13a weist einen Verbindungsabschnitt 67 mit einer Verbindungsklaue 72, die die Verbindungsleiste 34 formschlüssig umgreift, und einen Halteabschnitt in Form eines Haltestegs 123 auf, der auf dem Endsteg 37 aufliegt und diesen nach vorne verlängert.

Das zweite Schienenelement 13b ist im Wesentlichen L-förmig und trägt einen Sicherungsabschnitt 68 für ein flexibles Frontwandelement 79, der hier in der bevorzugten Ausgestaltung mit zwei zueinander parallelen, voneinander beabstandeten Leisten 76, 77 und einer dazwischen definierten Sicherungsnut 78 zur Aufnahme der Randverstärkung 84 des flexiblen Frontwandelementes 79 ausgebildet ist. Das zweite Schienenelement 13b kann derart mit dem ersten Schienenelement 13a lösbar gekoppelt werden, dass es mit dem Schenkel 77 auf dem Haltesteg 123 aufliegt und ferner gegen die Verbindungsklaue 72 gelehnt ist.

Wie ferner aus Fig. 10 ersichtlich, kann das erste Schienenelement 13a sowohl an dem oberen als auch an dem unteren Schenkel 17, 18 lösbar, aber unverlierbar angebracht and auch zur Montage fester Frontwandelemente 111 verwendet werden. Ein festes Frontwandelement 111 wird wie das zweite Schienenelement 13b gegen die Verbindungsklaue 72 und den Haltesteg 123 angelegt, der hier vorteilhafterweise eine hinreichende Tiefe auch für Wandelemente 111 mit einer Dicke von wenigstens 15 mm und sogar bis zu 25 mm aufweist.

Ein Präsentationssystem 11 zum Aufbau von Präsentationswänden zur Warenpräsentation weist eine längliche Trägerprofilschiene 12 zur Halterung von Frontwandelementen, die eine Grundplatte 16 zur Befestigung an einer Rückwand, einen ersten Schenkel 17 und einen zweiten Schenkel 18, die von der Grundplatte 16 freitragend vorragen, im Abstand zueinander verlaufen und miteinander einen Aufnahmeschlitz 21 zur Aufnahme von Einsteckelementen 7, 7', 7" bilden, der zu einer der Grundplatte 16 gegenüberliegenden Vorderseite hin nach außen offen ist, wenigstens ein Frontwandelement 3, 79, 111 zur Verbindung mit der Trägerprofilschiene 12 und Einsteckelemente 7, 7', 7" unterschiedlicher Gestaltungen auf. Erfindungsgemäß ist wenigstens ein Frontwandelement ein flexibles Frontwandelement 79, das eine dünnwandige, biegsame Bahn 81 eines Materials, die eine Wandfläche definiert, und eine Randverstärkung 84 aufweist, die entlang wenigstens eines Bereichs wenigstens eines Randes 82, 83 der Bahn 81 vorgesehen ist, und es ist eine Sicherungseinrichtung 69 zur form- und kraftschlüssigen lösbaren Verbindung der Trägerprofilschiene 12 mit der Randverstärkung 84 des flexiblen Frontwandelementes 79 vorgesehen. Die Sicherungseinrichtung 69 kann einen integralen Teil der Trägerprofilschiene 12 bilden oder zum Aufbau eines modularen Präsentationssystems 11 an einer gesonderten, an der Trägerprofilschiene 12 lösbar befestigbaren Zusatzprofilschiene 13 vorgesehen sein. Zusätzlich kann eine weitere Zusatzprofilschiene 14 zur Aufnahme fester Frontwandelemente 111 eingerichtet sein. Das Präsentationssystem 11 ermöglicht bei einfacher, kostengünstiger Konstruktion einen schnellen, flexiblen Aufbau von Präsentationswänden nach individuellen Gestaltungs- und Ästhetikwünschen.

## Patentansprüche

1. Präsentationssystem, insbesondere zum Aufbau von Präsentationswänden in einem Präsentationsraum, mit einer länglichen Trägerprofilschiene (12), die zum Haltern von Frontwandelementen vorgesehen ist und die eine Grundplatte (16) zur Befestigung an einer Rückwand eines Präsentationsraumes, einen ersten Schenkel (17), der von der Grundplatte (16) freitragend vorragt, und einen zweiten Schenkel (18) aufweist, der von der Grundplatte (16) freitragend vorragt, im Abstand zu dem ersten Schenkel (17) verläuft und mit diesem einen Aufnahmeschlitz (21) zur Aufnahme von Einsteckelementen (7) ausbildet, der zu einer der Grundplatte (16) gegenüberliegenden Vorderseite hin nach außen offen ist;
mit wenigstens einem Frontwandelement (3, 79, 111) zur Verbindung mit der Trägerprofilschiene (12),
wobei das wenigstens eine Frontwandelement ein flexibles Frontwandelement (79) mit einer dünnwandigen, biegsamen Bahn (81) eines Materials, die eine Wandfläche definiert, und einer Randverstärkung (84) aufweist, die entlang wenigstens eines Randes (82, 83) der Bahn (81) wenigstens bereichsweise vorgesehen ist; und
mit einer Sicherungseinrichtung (69) zur form- und kraftschlüssigen lösbaren Verbindung der Trägerprofilschiene (12) mit der Randverstärkung (84) des flexiblen Frontwandelementes (79).

2. Präsentationssystem nach Anspruch 1, **dadurch gekennzeichnet, dass** die Bahn (81) eine Textilienbahn, insbesondere aus einem Gewebe, oder eine Folie aus einem hochreißfesten und dimensionsstabilen Kunststoff ist.

3. Präsentationssystem nach Anspruch 1, **dadurch gekennzeichnet, dass** die Randverstärkung (84) aus einem von dem Bahnmaterial gesonderten, vorzugsweise elastischen Material ausgebildet und an dem Rand der Bahn befestigt ist.

4. Präsentationssystem nach Anspruch 1, ferner mit wenigstens einem Einsteckelement (7, 7', 7") zur Präsentation von Waren, das eingerichtet ist, um in dem Aufnahmeschlitz (21) eingehängt zu werden, wobei das wenigstens eine Einsteckelement (7', 7") mit einer elektrischen oder elektronischen Einrichtung versehen sein kann.

5. Präsentationssystem nach Anspruch 1, **dadurch gekennzeichnet, dass** die Trägerprofilschiene (12) wenigstens eine Leitungsanordnung (56, 57) trägt, die in einer Innenfläche wenigstens eines der Schenkel (17, 18) lösbar und formschlüssig befestigt ist und eine Strom- und/oder Datenübertragung ermöglicht.

6. Präsentationssystem nach Anspruch 5, **dadurch gekennzeichnet, dass** die Trägerprofilschiene (12) eine erste Aussparung (42), in der eine Niedervolt- bzw. Datenleitungsanordnung (56) unterbringbar ist, und eine zweite Aussparung (46) aufweist, in der eine Hochvolt-Leitungsanordnung (57) unterbringbar ist.

7. Präsentationssystem nach Anspruch 6, **dadurch gekennzeichnet, dass** jede Leitungsanordnung (56, 57) ein Isoliergehäuse (58, 62) mit darin eingebetteten Leiterbahnen (59a-c, 63a-b) und wegragenden Fortsätzen (61, 64) aufweist und die Aussparungen (42, 46) jeweils in Form und Größe an das jeweilige Isoliergehäuse (58, 62) angepasst und mit zu den Fortsätzen (61, 64) komplementären Hinterschneidungen (43, 47) versehen sind, um das Isoliergehäuse lösbar aber unverlierbar zu haltern und um ein Einführen bzw. Herausnehmen der Leitungsanordnung (56, 57) in die Aussparung (42, 46) hinein bzw. aus dieser heraus nur in Längsrichtung der Trägerprofilschiene (12) zuzulassen.

8. Präsentationssystem nach Anspruch 1, **dadurch gekennzeichnet, dass** die Sicherungseinrichtung (69) einen Sicherungsabschnitt (68) mit zwei im Abstand zueinander verlaufenden Leisten (76, 77) aufweist, die zwischeneinander eine Sicherungsnut (78) bilden.

9. Präsentationssystem nach Anspruch 8, **dadurch gekennzeichnet, dass** die Leisten (76, 77) parallel zueinander verlaufen und die Sicherungsnut (78) einen rechteckigen Querschnitt aufweist.

10. Präsentationssystem nach Anspruch 8, **dadurch gekennzeichnet, dass** die Weite der Sicherungsnut (78) zwischen den Leisten (76, 77) zur Erzielung einer Presspassung mit der Randverstärkung (84) geringfügig kleiner als die entsprechende Dicke wenigstens eines Bereichs der Randverstärkung (84) bemessen ist.

11. Präsentationssystem nach Anspruch 8, **dadurch gekennzeichnet, dass** der Sicherungsabschnitt (68) im Einsatzzustand derart angeordnet und ausgerichtet ist, dass die Sicherungsnut (78) parallel und in unmittelbarer Nähe zu dem Aufnahmeschlitz (21) verläuft und zur Vorderseite der Trägerprofilschiene (12) hin offen ist.

12. Präsentationssystem nach Anspruch 1, **dadurch gekennzeichnet, dass** die Sicherungseinrichtung (69) mit der Trägerprofilschiene (12) integral ausgebildet, vorzugsweise an einem freien Ende (36) entweder des ersten Schenkels (17) und/oder des zweiten Schenkels (18) angeformt ist.

13. Präsentationssystem nach Anspruch 12, **dadurch gekennzeichnet, dass** die Sicherungseinrichtung (69) an einem der Schenkel (17, 18) vorgesehen ist und der andere Schenkel an seinem freien Ende (36) einen Anlagesteg (91) und eine Federleiste (93) zur Aufnahme eines festen Frontwandelementes (111) trägt, wobei die Federleiste eingerichtet ist, um in eine Federnut (113) an einer Kante des festen Frontwandelementes (111) einzugreifen.

14. Präsentationssystem nach Anspruch 1, **dadurch gekennzeichnet, dass** die Sicherungseinrichtung (69) an einer von der Trägerprofilschiene (12) gesonderten ersten Zusatzprofilschiene (13) ausgebildet ist, die einstückig einen Sicherungsabschnitt (68) vorzugsweise mit zwei im Abstand zueinander verlaufenden Leisten (76, 77), die dazwischen eine Sicherungsnut (78) bilden, und einen Verbindungsabschnitt (67) zur formschlüssigen Verbindung der ersten Zusatzprofilschiene (13) mit der Trägerprofilschiene (12) aufweist.

15. Präsentationssystem nach Anspruch 1, **dadurch gekennzeichnet, dass** die Sicherungseinrichtung (69) an einer von der Trägerprofilschiene (12) gesonderten ersten Zusatzprofilschiene (13) vorgesehen ist, die mehrteilig ausgebildet ist, wobei die Zusatzprofilschiene (13) wenigstens ein erstes Schienenelement (13a) mit einem Verbindungsabschnitt (67) zur formschlüssigen Anbringung an die Trägerprofilschiene (12) und wenigstens ein gesondertes zweites Schienenelement (13b) aufweist, das mit dem ersten Schienenelement (13a) koppelbar ist und einen Sicherungsabschnitt (68) für ein flexibles Frontwandelement (79) trägt, der vorzugsweise zwei im Abstand zueinander verlaufende Leisten (76, 77) mit einer dazwischen ausgebildeten Sicherungsnut (78) aufweist.

16. Präsentationssystem nach Anspruch 14 oder 15, **dadurch gekennzeichnet, dass** es ferner eine von der Trägerprofilschiene (12) und der ersten Zusatzprofilschiene (13) gesonderte zweite Zusatzprofilschiene (14) aufweist, die einstückig einen Halteabschnitt (89) mit einem Anlagesteg (91) zum Anlegen eines festen Frontwandelementes (111) und einer Federleiste (93), die senkrecht von dem Anlagesteg (91) vorsteht und zur Eingriffsverbindung mit einer Federnut (113) an einer Kante des festen Frontwandelementes (111) eingerichtet ist, und einen Verbindungsabschnitt (88) zur formschlüssigen Verbindung der Trägerprofilschiene (12) mit der zweiten Zusatzprofilschiene (14) aufweist.

17. Präsentationssystem nach Anspruch 16, **dadurch gekennzeichnet, dass** die Trägerprofilschiene (12) eine Verbindungseinrichtung (33) zur formschlüssigen Verbindung mit der ersten und der zweiten Zusatzprofilschiene (13, 14) aufweist, die form- und größenmäßig zu dem Verbindungsabschnitt (67, 88) sowohl der ersten als auch der zweiten Zusatzprofilschiene (13, 14) derart passend gestaltet ist, dass die erste und die zweite Zusatzprofilschiene (13, 14) an der Trägerprofilschiene (12) lösbar aber unverlierbar anbringbar sind, wobei das Anbringen und Lösen der ersten bzw. zweiten Zusatzprofilschiene (13, 14) an bzw. von der Trägerprofilschiene (12) nur durch Ein- und Herausschieben in Längsrichtung der Trägerprofilschiene (12) möglich ist.

18. Präsentationssystem nach Anspruch 17, **dadurch gekennzeichnet, dass** die Trägerprofilschiene (12) an der Außenseite eines jeden Schenkels (17, 18) in der Nähe seines freien Endes (36) eine nach außen vorragende hakenförmige Verbindungsleiste (34) trägt und dass die Verbindungsabschnitte (67, 88) der ersten und der zweiten Zusatzprofilschiene (13, 14) jeweils eine Verbindungsklaue (72, 72'), die eingerichtet ist, um die Verbindungsleiste (34) spielarm zu umgreifen, und einen Fortsatz (73, 73') aufweisen, der eingerichtet ist, um einen der Schenkel (17, 18) an dessen freiem Ende (36) zu untergreifen.

19. Präsentationssystem nach Anspruch 16, **dadurch gekennzeichnet, dass** es ferner eine von der Trägerprofilschiene (12), der ersten und der zweiten Zusatzprofilschiene (13, 14) gesonderte dritte Zusatzprofilschiene (96) aufweist, die einen Aufnahmeabschnitt (97) zur Aufnahme eines zu befestigenden dünnen festen Plattenelementes (118) und einen Fixierabschnitt (98) aufweist, der eine an die Außenkontur des Halteabschnitts (89) der zweiten Zusatzprofilschiene (14) angepasste Gestalt aufweist und eingerichtet ist, um an dem Halteabschnitt (89) unter Umgreifung der Federleiste (93) wieder lösbar gesichert zu werden.

## Claims

1. Presentation system, in particular for the formation of presentation walls in a presentation area, with an elongated support profile rail (12), which is provided for mounting front wall elements and which has a base plate (16) for fastening to a rear wall of a presentation area, a first leg (17), which projects unsupported from the base plate (16), and a second leg (18), which projects unsupported from the base plate (16), runs at a distance from the first leg (17) and with this forms a receiving slot (21) for receiving plug-in elements (7) that is open to the outside towards a front side opposite the base plate (16);
with at least one front wall element (3, 79, 111) for connecting to the support profile rail (12),
wherein the at least one front wall element has a flexible front wall element (79) with a thin-walled pliant web (81) of a material that defines the wall surface and an edge reinforcement (84), which is provided at least in sections along at least one edge (82, 83) of the web (81); and
with a securing device (69) for positive and non-positive detachable connection of the support profile rail (12) to the edge reinforcement (84) of the flexible front wall element (79).

2. Presentation system according to claim 1, **characterised in that** the web (81) is a textile web, in particular of woven cloth, or a foil made from a highly tear-proof and dimensionally stable plastic.

3. Presentation system according to claim 1, **characterised in that** the edge reinforcement (84) is made from a preferably elastic material distinct from the web material and is fastened to the edge of the web.

4. Presentation system according to claim 1 additionally with at least one plug-in element (7, 7', 7") for the presentation of goods that is arranged to be suspended in the receiving slot (21), wherein the at least one plug-in element (7', 7") can be provided with an electrical or electronic device.

5. Presentation system according to claim 1, **characterised in that** the support profile rail (12) carries at least one line arrangement (56, 57), which is detachably fastened in a positive-locking manner in an inside surface of at least one of the legs (17, 18) and enables a transmission of power and/or data.

6. Presentation system according to claim 5, **characterised in that** the support profile rail (12) has a first recess (42), in which a low-voltage or data line arrangement (56) can be accommodated, and a second recess (46), in which a high-voltage line arrangement (57) can be accommodated.

7. Presentation system according to claim 6, **characterised in that** each line arrangement (56, 57) has an insulating housing (58, 62) with embedded conductor paths (59a-c, 63a-b) and extensions (61, 64) projecting away therefrom, and the recesses (42, 46) arc respectively adapted in form and size to the respective insulating housing (58, 62) and are provided with undercuts (43, 47) complementary to the extensions (61, 64) in order to mount the insulating housing in a detachable but captive manner and to only allow the line arrangement (56, 57) to be inserted into or removed from the recess (42, 47) in the longitudinal direction of the support profile rail (12).

8. Presentation system according to claim 1, **characterised in that** the securing device (69) has a locking section (68) with two spaced strips (76, 77), which form a locking groove (78) between them.

9. Presentation system according to claim 8, **characterised in that** the strips (76, 77) run parallel to one another and the locking groove (78) has a rectangular cross-section.

10. Presentation system according to claim 8, **characterised in that** to achieve a press fit with the edge reinforcement (84) the width of the locking groove (78) between the strips (76, 77) is slightly smaller in dimension than the corresponding thickness of at least one region of the edge reinforcement (84).

11. Presentation system according to claim 8, **characterised in that** in the condition of use the locking section (68) is arranged and oriented such that the locking groove (78) runs parallel and directly adjacent to the receiving slot (21) and is open towards the front side of the support profile rail (12).

12. Presentation system according to claim 1, **characterised in that** the securing device (69) is configured integrally with the support profile rail (12), and is preferably moulded on a free end (36) of either the first leg (17) and/or the second leg (18).

13. Presentation system according to claim 12, **characterised in that** the securing device (69) is provided on one of the legs (17, 18) and at its free end (36) the other leg bears an abutment web (91) and a spring contact strip (93), wherein the spring contact strip is arranged to engage into a spring groove (113) on an edge of the fixed front wall element (111).

14. Presentation system according to claim 1, **characterised in that** the securing device (69) is configured on a first additional profile rail (13), which is distinct from the support profile rail (12) and which in one piece has a locking section (68) preferably with two spaced strips (76, 77), which form a locking groove (78) between them, and a connecting section (67) for positive-locking connection of the first additional profile rail (13) to the support profile rail (12).

15. Presentation system according to claim 1, **characterised in that** the securing device (69) is arranged on a first additional profile rail (13) distinct from the support profile rail (12), which is configured in multiple parts, wherein the additional profile rail (13) has at least one first rail element (13a) with a connecting section (67) for positive-locking attachment to the support profile rail (12) and at least one separate second rail element (13b), which can be coupled to the first rail element (13a) and bears a locking section (68) for a flexible front wall element (79), which preferably has two spaced strips (76, 77) with a locking groove (78) formed between them.

16. Presentation system according to claim 14 or 15, **characterised in that** it additionally has a second additional profile rail (14), which is distinct form the support profile rail (12) and the first additional profile rail (13) and which in one piece has a holding section (89) with an abutment web (91) for placement of a fixed front wall element (111) and a spring contact strip (93), which projects perpendicularly from the abutment web (91) and is arranged for engagement and connection with a spring groove (113) on an edge of the fixed front wall element (111), and a connecting section (88) for positive-locking connection of the support profile rail (12) to the second additional profile rail (14).

17. Presentation system according to claim 16, **characterised in that** the support profile rail (12) has a connection device (33) for positive-locking connection to the first and the second additional profile rail (13, 14), which is configured in form and size to fit with the connecting section (67, 68) of both the first and the second additional profile rail (13, 14) in such a manner that the first and the second additional profile rail (13, 14) are attachable in a detachable but captive manner to the support profile rail (12), wherein the attachment and release of the first or second additional profile rail (13, 14) to or from the support profile rail (12) is only possible by insertion or removal in the longitudinal direction of the support profile rail (12).

18. Presentation system according to claim 17, **characterised in that** on the outer surface of each leg (17, 18) in the vicinity of its free end (36), the support profile rail (12) bears an outwardly projecting hook-shaped connecting strip (34) and that the connecting sections (67, 68) of the first and the second additional profile rail (13, 14) respectively have a connection claw (72, 72'), which is arranged to engage around the connecting strip (34) with little play, and an extension (73, 73'), which is arranged to engage below one of the legs (17, 18) at its free end (36).

19. Presentation system according to claim 16, **characterised in that** it additionally has a third additional profile rail (96), which is distinct from the support profile rail (12), the first and the second additional profile rail (13, 14), and which has a receiving section (97) to receive a thin fixed plate element (118) to be fastened and a fixing section (98), which has a form adapted to the outer contour of the holding section (89) of the second additional profile rail (14) and is arranged to be secured to be detachable again to the holding section (89) with engagement of the spring contact strip (93).

## Revendications

1. Système de présentation, notamment pour l'installation de panneaux de présentation dans une salle de présentation, comprenant un rail profilé de support (12) allongé qui est prévu pour monter des éléments de panneau avant et qui présente une plaque de base (16) pour la fixation à un mur de fond d'une salle de présentation, une première aile (17), qui s'étend en porte-à-faux à partir de la plaque de base (16), et une deuxième aile (18) qui s'étend en porte-à-faux à partir de la plaque de base (16), à distance de la première aile (17) et en formant une fente de réception (21) avec celle-ci pour recevoir des éléments d'insertion (7), laquelle fente est ouverte vers l'extérieur, en direction d'un côté avant situé à l'opposé de la plaque de base (16);
comprenant au moins un élément de panneau avant (3, 79, 111) destiné à être relié au rail profilé de support (12),
l'élément de panneau avant, au nombre d'au moins un, présentant un élément de panneau avant (79) flexible, avec une bande (81) souple à paroi mince, qui définit une surface de panneau, et un renfort de bord (84) qui est prévu au moins dans certaines zones le long d'au moins un bord (82, 83) de la bande (81); et
comprenant un dispositif de verrouillage (69) pour l'assemblage amovible par complémentarité de formes et par serrage du rail profilé de support (12) avec le renfort de bord (84) de l'élément de panneau avant (79) souple.

2. Système de présentation selon la revendication 1, **caractérisé en ce que** la bande (81) est une bande textile, formée notamment d'un tissu, ou une feuille constituée d'une matière plastique à haute résistance à la rupture et à haute stabilité dimensionnelle.

3. Système de présentation selon la revendication 1, **caractérisé en ce que** le renfort de bord (84) est réalisé à partir d'un matériau distinct du matériau de bande, de préférence élastique, et est fixé au bord de la bande.

4. Système de présentation selon la revendication 1, comprenant en outre au moins un élément d'insertion (7, 7', 7") qui est destiné à la présentation de marchandises et est conçu pour être accroché dans la fente de réception (21), l'élément d'insertion (7', 7"), au nombre d'au moins un, pouvant être pourvu d'un dispositif électrique ou électronique.

5. Système de présentation selon la revendication 1, **caractérisé en ce que** le rail profilé de support (12) porte au moins un arrangement de ligne (56, 57) qui est fixé de manière amovible et par complémentarité de formes dans une surface intérieure d'au moins une des ailes (17, 18) et permet une transmission de courant électrique et/ou de données.

6. Système de présentation selon la revendication 5, **caractérisé en ce que** le rail profilé de support (12) présente un premier évidement (42), dans lequel peut être placé un arrangement de ligne basse tension ou de transmission de données (56), et un deuxième évidement (46) dans lequel peut être placé un arrangement de ligne haute tension (57).

7. Système de présentation selon la revendication 6, **caractérisé en ce que** chaque arrangement de ligne (56, 57) présente un boîtier isolant (58, 62) avec des pistes conductrices (59a-c, 63a-b) encastrées et des prolongement (61, 64) saillants, et les évidements (42, 46) sont adaptés respectivement de par leur forme et leur taille au boîtier isolant (58, 62) respectif et sont dotés de contre-dépouilles (43, 47) complémentaires des prolongements (61, 64), afin de monter le boîtier isolant de façon amovible mais imperdable et de permettre l'engagement de l'arrangement de ligne (56, 57) dans l'évidement (42, 46) ou le retrait hors de celui-ci, uniquement dans le sens de la longueur du rail profilé de support (12).

8. Système de présentation selon la revendication 1, **caractérisé en ce que** le dispositif de verrouillage (69) présente une partie de verrouillage (68) comportant deux nervures (76, 77) qui s'étendent à distance l'une de l'autre et forment entre elles une rainure de verrouillage (78).

9. Système de présentation selon la revendication 8, **caractérisé en ce que** les nervures (76, 77) s'étendent parallèlement l'une à l'autre, et la rainure de verrouillage (78) présente une section rectangulaire.

10. Système de présentation selon la revendication 8, **caractérisé en ce que**, en vue d'obtenir un ajustement serré avec le renfort de bord (84), la largeur de la rainure de verrouillage (78) entre les nervures (76, 77) est prévue légèrement plus petite que l'épaisseur correspondante d'au moins une zone du renfort de bord (84).

11. Système de présentation selon la revendication 8, **caractérisé en ce que**, à l'état d'utilisation, la partie de verrouillage (68) est disposée et orientée de manière telle que la rainure de verrouillage (78) s'étende parallèlement à la fente de réception (21) et à proximité immédiate de celle-ci et soit ouverte en direction de la face avant du rail profilé de support (12).

12. Système de présentation selon la revendication 1, **caractérisé en ce que** le dispositif de verrouillage (69) est réalisé d'une seule pièce avec le rail profilé de support (12), de préférence à une extrémité libre (36) de la première aile (17) et/ou de la deuxième aile (18).

13. Système de présentation selon la revendication 12, **caractérisé en ce que** le dispositif de verrouillage (69) est prévu sur l'une des ailes (17, 18) et l'autre aile porte à son extrémité libre (36) une patte d'appui (91) et une languette (93) pour recevoir un élément de panneau avant (111) solide, la languette étant conçue pour pénétrer dans une rainure (113) sur un bord de l'élément de panneau avant (111) solide.

14. Système de présentation selon la revendication 1, **caractérisé en ce que** le dispositif de verrouillage (69) est formé sur un premier rail profilé complémentaire (13) qui est distinct du rail profilé de support (12) et présente une partie de verrouillage (68), réalisée d'une seule pièce, de préférence avec deux nervures (76, 77) qui s'étendent à distance l'une de l'autre et forment entre elles une rainure de verrouillage (78), et une partie d'assemblage (67) pour l'assemblage par complémentarité de formes du premier rail profilé complémentaire (13) avec le rail profilé de support (12).

15. Système de présentation selon la revendication 1, **caractérisé en ce que** le dispositif de verrouillage (69) est prévu sur un premier rail profilé complémentaire (13) qui est distinct du rail profilé de support (12) et est réalisé en plusieurs parties, le rail profilé complémentaire (13) présentant au moins un premier élément de rail (13a), avec une partie d'assemblage (67) pour le montage par complémentarité de formes sur le rail profilé de support (12), et au moins un deuxième élément de rail (13b) distinct qui peut être accouplé avec le premier élément de rail (13a) et porte une partie de verrouillage (68), pour un élément de panneau avant (79) souple, qui présente de préférence deux nervures (76, 77) s'étendant à distance l'une de l'autre et formant une rainure de verrouillage (78) entre elles.

16. Système de présentation selon la revendication 14 ou 15, **caractérisé en ce qu'**il comporte en outre un deuxième rail profilé complémentaire (14) qui est distinct du rail profilé de support (12) et du premier rail profilé complémentaire (13) et présente une partie de retenue (89), dotée d'une patte d'appui (91), destinée à l'appui d'un élément de panneau avant (111) solide, et d'une languette (93) qui fait saillie verticalement à partir de la patte d'appui (91) et est conçue pour un assemblage d'engagement avec une rainure (113) sur un bord de l'élément de panneau avant (111) solide, et une partie d'assemblage (88) pour l'assemblage par complémentarité de formes du rail profilé de support (12) avec le deuxième rail profilé complémentaire (14).

17. Système de présentation selon la revendication 16, **caractérisé en ce que** le rail profilé de support (12) présente un dispositif d'assemblage (33) qui est destiné à l'assemblage par complémentarité de formes avec le premier et le deuxième rail profilé complémentaire (13, 14) et est agencé, de par sa forme et sa taille, de manière à être adapté à la partie d'assemblage (67, 88) aussi bien du premier que du deuxième rail profilé complémentaire (13, 14), de telle sorte que le premier et le deuxième rail profilé complémentaire (13, 14) puissent être montés de façon amovible mais imperdable sur le rail profilé de support (12), le montage du premier ou du deuxième rail profilé complémentaire (13, 14) sur le rail profilé de support (12) ou leur démontage n'étant possible que par coulissement d'entrée et de sortie dans le sens de la longueur du rail profilé de support (12).

18. Système de présentation selon la revendication 17, **caractérisé en ce que** le rail profilé de support (12) porte une nervure d'assemblage (34) en forme de crochet, faisant saillic vers l'extérieur, sur la face extérieure de chaque aile (17, 18), à proximité de son extrémité libre (36), et **en ce que** les parties d'assemblage (67, 88) du premier et du deuxième rail profilé complémentaire (13, 14) présentent chacune une griffe d'assemblage (72, 72'), qui est conçue pour entourer avec faible jeu la nervure d'assemblage (34), et un prolongement (73, 73') qui est conçu pour s'engager sous l'une des ailes (17, 18), à l'extrémité libre (36) de celle-ci.

19. Système de présentation selon la revendication 16, **caractérisé en ce qu'**il comporte en outre un troisième rail profilé complémentaire (96) qui est distinct du rail profilé de support (12) et du premier et du deuxième rail profilé complémentaire (13, 14) et présente une partie de réception (97), destinée à recevoir un élément formant plaque (118) solide et mince devant être fixé, et une partie de fixation (98) qui présente une forme adaptée au contour extérieur de la partie de retenue (89) du deuxième rail profilé complémentaire (13) et est agencée pour pouvoir être verrouillée de façon amovible sur la partie de retenue (89), en entourant la languette (93).
